# EUROPÄISCHE PATENTSCHRIFT

(11) **EP 0 598 799 B1**
(45) Veröffentlichungstag und Bekanntmachung des Hinweises auf die Patenterteilung: **15.11.2000**
(21) Anmeldenummer: 92917530.5
(22) Anmeldetag: 20.08.1992
(51) Int. Cl.: F24D 19/02

(54) **FUSSLEISTENHEIZUNG MIT EINER HOLZABDECKUNG**
BASEBOARD HEATING WITH A WOODEN COVER
PLINTHE CHAUFFANTE A COUVERTURE EN BOIS

(30) Priorität: 23.08.1991 AT 165691
(43) Veröffentlichungstag der Anmeldung: 01.06.1994
(73) Patentinhaber: Technolizenz Establishment, 9495 Triesen (LI)
(72) Erfinder: Technolizenz Establishment, 9495 Triesen (LI)
(74) Vertreter: Büchel, Kurt F., Dr.
(86) Internationale Anmeldenummer: EP9201911
(87) Internationale Veröffentlichungsnummer: WO9304321

(56) Entgegenhaltungen:
- DE-A- 2 226 679
- DE-A- 3 237 351
- US-A- 3 448 795

## Beschreibung

Die Erfindung betrifft eine Fussleistenheizung mit einer Abdeckung nach dem Oberbegriff des Anspruches 1 oder 2, wie sie z.B. aus der WO 90/03545, allerdings für im wesentlichen dimensionsstabile Abdeckungen, bekannt geworden ist.

Herkömmliche Fussleistenheizungen mit einer Holzverkleidung oder dergleichen haben einen Rahmen oder Trägerteile, an der vordere Holzabdeckungen angeschraubt sind. Auch eine innere obere und teilweise untere Verblendung wird ebenso mit sichtbaren Schrauben befestigt. Der Wärmetauscher - herkömmlich aus wenigstens einem Rohr mit radialen Lamellen aufgebaut - wird nach Entfernen vieler Lamellen durch einen massiven Holzteil gehalten oder auf waagrechte Bretter bzw. Trägerteile (untere Verblendung) aufgelegt. Nachteiligerweise ist es dazu notwendig, die Unterseite des Wärmetauschers mit Plastikschienen zu versehen, um Geräusche bei Wärmedehnungen nicht direkt auf den Auflageteil zu übertragen. Diese Plastikschienen blockieren jedoch in ihrem Bereich die Konvektion.

Ein weiterer Nachteil bekannter Konstruktionen ist deren starre Montage. Alleine um die Abdeckung zu entfernen, müssen Holzschrauben vollständig ausgeschraubt und bei einer Montage wieder eingeschraubt werden, was eine Verletzungsgefahr in sich birgt. Es sollen jedoch solche Konstruktion zumindest jedes Jahr oder jedes zweite Jahr gereinigt werden, und so liegt der Erfindung die Aufgabe zugrunde, eine Konstruktion zu finden, die unsichtbar befestigt, schnell und einfach zu demontieren ist und die Abdeckung nicht auf Trägerteilen montiert werden muss. Weiters soll durch die Erfindung der Holzabdeckung ein horizontales und vertikales Dehnungsspiel erlaubt werden, was bisher wegen der starren Verschraubung nicht möglich war. Die Stabilität der Fussleistenheizung soll jedoch insgesamt gewahrt werden. Diese Aufgaben werden durch die Anwendung der Merkmale der Ansprüche 1 und/oder 2 gelöst. Vorteilhafte Weiterbildungen der Erfindung sind in den abhängigen Ansprüche beschrieben.

Die Befestigungsfläche erweitert sich beispielsweise um das Doppelte, ohne jedoch die Konvektion zu behindern. Durch die Ausführung des Wandbefestigungsteiles und des Halteschuhs ist es möglich, auch zwei Abdeckungen im Stoss zu halten, um Dehnungen oder Schrumpfungen der Holzabdeckung linear auszugleichen. Senkrechte Schrumpfungen und Dehnungen können durch Federn am Befestigungsteil ausgeglichen werden. Alle Teile sind von vorne gesehen unsichtbar befestigt. Ein beweglicher Halteteil ist in den inneren Wandbefestigungsteil ein- und verschiebbar und hält Wärmetauscher oder Rohre relativ flexibel. Er ermöglicht zudem das Befestigen verschiedener Wärmetauscher, viereckige, runde usw., bei einer anderen Ausführungsform liegen Heiz- oder Kühleinrichtungen auf Auflageteilen am unteren Arm auf. In der weiteren Folge sind dann auch Auflageteile für Aufblasgitter befestigbar. Alternativ zu einer oberen flachen Abdeckung, die auf die Klammern aufgesetzt werden kann, kommen Luftgitter bzw. verstellbare Luftleitlamellen in Frage.

Weiterbildungen der Erfindung sind in den abhängigen Ansprüchen beschrieben. Die sich daraus ergebenden Vorteile dienen allesamt einer möglichst einfachen, jedoch sicheren Montage, insbesondere in Selbstbauweise. Der optische Eindruck der erfingungsgemässen Heizleiste wird durch keine Befestigungsmittel gestört.

Weitere vorteilhafte Ausbildungen und Varianten dazu ergeben sich aus der Figurenbeschreibung. Die in den Figuren dargestellten Ausführungsbeispiele zeigen bevorzugte, jedoch nicht ausschliessliche Varianten.

Es zeigen:
- Fig. 1: einen Schnitt durch eine erfindungsgemässe Heizleiste in montiertem Zustand;
- Fig. 2: den oberen Teil vergrössert;
- Fig. 3: einen Wandbefestigungsteil im oberen Teil weitervergrössert;
- Fig. 4: eine Schrägansicht auf die Konstruktion unmittelbar an der Mauer;
- Fig. 5: eine Schrägansicht der Holzabdeckung mit ihrer Befestigung gesehen aus Blickrichtung der Mauer;
- Fig. 5a: einen Halteschuh;
- Fig. 6: ein Wärmetauscherelement in Ansicht bei abgenommener Holzabdeckung;
- Fig. 6a: eine Variante dazu;
- Fig. 7: ein Befestigungdetail in explodiertem Zustand;
- Fig. 8: ein Detail eines Wandbefestigungsteiles im Schnitt;
- Fig. 9-12: Details verschiedener Wandbefestigungsvarianten;
- Fig. 13: eine Variante mit speziellem Halteteil und
- Fig. 14-17: spezielle Ausbildungen für den Wärmetauscher Die Figuren ergänzen einander zum Teil.

Fig. 1 zeigt den Aufbau einer Fussleistenheizung oder -kühlung. Ein Wandbefestigungsteil 1 mit einem schmalen oberen Arm 2 einem oberen Haken 3 und einem schmalen unteren Arm 2a und einem unteren Haken 3a, wovon mindestens ein Haken 3 beweglich ist, wird gezeigt. Die Haken 3, 3a können nach innen oder aussen gerichtet sein oder beide nach oben um einzuhängen. Die Haken 3 und 3a umkrallen eine vordere Holzabdeckung 13, die in Ausnahmefällen auch aus Metall, Stein, Keramik, Kunststoff, Kunststein und anderen Materialien aufgebaut sein kann. Der untere Haken 3a weist eine vergrösserte 3-Punkt-Auflagefläche mittels der Fortsätze 3b und 3c auf, der obere Haken 3 hat eine vergrösserte 3-Punkt-Auflagefläche mittels der Fortsätze 3b und 27. Der Wandbefestigungsteil 1 weist innen zwei Fortsätze 4,4a auf. Es können an den Armen 2 oder 2a auch Fortsätze 4b,c angebracht sein (Fig.8,13). Statt der Fortsätze 4 können auch Ausnehmungen, oder ein offener oder geschlossener Schlitz, angebracht sein. Die Fortsätze oder Ausnehmungen sind dazu bestimmt, eine Haltekonstruktion 6 bis 9 für einen Wärmetauscher 12 bzw. für eine Heiz- oder Kühleinrichtung einzusetzen, zu stecken, zu schnappen oder vorzugsweise waagrecht seitlich einzuschieben, so dass sie bei der Montage oder infolge von Wärmeausdehnungen verschiebbar ist. Die Haltekonstruktion 6 bis 9 wird seitlich mit ihrem Fuss 6 eingeschoben. Die Haltekonstruktion 6 bis 9 ist so ausgebildet, dass ein Wärmetauscher viereckig 12 oder rund 12a (strichliert gezeichnet) einhängbar oder einsetzbar ist. Zwischen oberen Haken 9 und unteren Haken 9a (Fig.4) der Haltekonstruktion 6 bis 9 ist Platz, um den Wärmetauscher 12, 12a durch einen Einschiebeteil 10a zu fixieren. Die oberen Haken 9 oder unteren Haken 9a haben vorzugsweise Zacken oder Fortsätze, um den Halteteil 10a unverlierbar zu halten.

Der Rohrauflageteil 8 bzw. 8a bzw. die Haken 9, 9a sind immer so ausgebildet, wie dies zum Halten einer Heizeinrichtung oder von Zubehör notwendig ist. Im Falle dieser Zeichnung sind zwei Wärmetauscher mit zwei wasserführenden Rohren 11 und spiralförmig aufgezogenen Lamellen (strichliert) eingezeichnet. Mit durchgezogenen Linien ist ein viereckiger Wärmetauscher 12b eingezeichnet. Entsprechend der speziellen Ausführung der Heizeinrichtung, z.B. mittels Warmwasser oder elektrischem Strom, sind der Rohrauflageteil 8,8a und der obere und untere Haken 9,9a ausgebildet; es können auch Schnapp- oder Klemmhalterungen usw. sein. Der untere schmale Arm 2a weist einen Federfortsatz 17a auf. Dieser Federfortsatz 17a kann in eine untere Leiste 14, die eine gegengleiche Nut 3e aufweist, eingesetzt sein. Die Leiste 14 dient dann als Auflage bzw. Montagehilfe für den Wandbefestigungsteil 1 und als mit der Abdeckung 13 integrierende Sichtblende. Der obere Arm 2 weist ebenfalls einen Federfortsatz 17 auf, der in einer gegengleichen Nut 3e einer oberen Leiste 15 einsetzbar ist. Die obere Leiste 15 weist wandseitig eine Ausnehmung 18a oder eine Nut auf, die durch eine Tasche 18 eines Einschiebebleches 21,22 ausgefüllt ist. Zwischen Wand und Wandbefestigungsteil 1 ist noch ein Rückenteil A vorgesehen, das mit dem Wandbefestigungsteil 1 mittels Schrauben 5 an die Wand geschraubt wird. Der Rückenteil A wird als Untergrund verwendet, um eine präzis ebene Fläche zu erreichen.

Der Rückenteil A, aus Kunststoff od.dgl., kann auch eine L-förmige Ausbildung aufweisen mit einen unteren Stützfuß B. Der Wandbefestigungsteil 1 mit den Federfortsätzen 17 und 17a kann dann auch ohne Schrauben 5 zumindest in dem Anfangsstadium der Montage belassen werden, wenn der Rückenteil A an der Wand vorbefestigt wird. Der Wandbefestigungsteil 1 ist dann leicht verschiebbar.

Die vordere Abdeckung 13 weist eine obere und eine untere Nut 3d auf. Diese Nuten 3d sind so ausgebildet, dass der obere Haken 3 nach dem Einhängen der Abdeckung 13 in den unteren Haken 3a eingeklappt werden kann, ohne den oberen Haken 3 zu verstellen und dann in dieser Lage der obere Haken 3 nach unten bewegt werden kann, um dadurch die Abdeckung 13 zu fixieren.

Die bei Fig. 1 dargestellten Teile, Wandbefestigungsteil 1, Arm 2 und 2a mit den Haken 3 und 3a werden in Abständen, (beispielsweise 20 bis 100 cm) montiert, wie das Fig. 4 zeigt. Die Abdeckung 13, die untere und obere Leiste 14, 15, die obere Abdeckung 16, das Einschiebeblech 21, 21a und der Rückenteil A und gegebenenfalls der untere Stützfuss B sind durchlaufend ausgebildet und werden in Modulbauweise - vorzugweise im Selbstbau - zusammengesetzt. Die Halteschuhe 28 können je unterem Arm 2a und oberem Arm 2 vorgesehen sein oder auch durchgehend über mehrere Arme 2 erstreckt sein. Der Halteteil 7 mit dem Rohrauflageteil 8 und den oberen und unteren Haken 9 und 9a ist vorzugsweise sehr dünn ausgebildet (Blech oder Draht usw.), um zwischen den Lamellen das Rohr 11 zu halten, ohne dass Lamellen entfernt werden müssen. Der Rohrauflageteil 8 und die unteren Haken 9a können, falls notwendig, schräg ausgebildet sein oder zumindest der Rohrauflageteil 8. Bei dünn ausgebildeten Haltekonstruktionen 6 bis 9 können spiralförmige Wärmetauschrohre durch Drehen verschoben werden.

Ein abgewinkelter Halteschuh 28 aus Blech mit einer Hakenauflagefläche 28a wird unter dem oberen und unteren Haken 3 und 3a eingelegt, bzw. montiert oder mit der Abdeckung 13 verklebt (Sekundenkleber), wobei dieser Halteschuh 28 mit Hakenauflagefläche 28a die Befestigungsfläche an der Abdeckung 13 vergrössert, d. h., dass der Halteschuh 28 mit Hakenauflagefläche 28a breiter bzw. tiefer ist als die Auflagefläche des oberen Haken 3 und des unteren Hakens 3a bzw. der Auflageflächen 3c und 27. Durch diese Massnahme können die Wandbefestigungsteile 1, die Arme 2,2a, und die Haken 3,3a relativ schmal ausgebildet sein, was die Konvektionsöffnung für den Wärmetauschern 12,12a vergrössert. Es ergibt sich dadurch eine Dreipunktauflage, die vergrössert ist durch den Halteschuh 28 und die Hakenauflagefläche 28a. Allfällige horizontale Längsverschiebungen zwischen den Haken 3,3a, dem Halteschuh 28 und der Hakenauflagefläche 28a sind möglich.

Die Haltekonstruktion 6 bis 9 oben und die Halterung beim unteren Haken 9a können auch versetzt angeordnet sein und eine Klemme aufweisen oder Schnappausbildungen o. dgl. Das Halteteil 7 kann auch eingesetzt bzw. eingehängt usw. werden. Solche Alternativen sind beispielhaft auch in der Figur 13 angedeutet.

Die Haken 3 und 3a sind auch zum Halten einer (nicht dargestellten) Trägerplatte oder Fläche ausgebildet, die ihrerseits eine Abdeckung 13 hält, klemmt, bzw. mit ihr verbunden ist. Die oberen und unteren Haken 3 und 3a können einen punktförmigen oder durchlaufenden Fortsatz aufweisen, um in eine Auswölbung 28e (Fig. 7), oder eine Vertiefung, um in eine Erhebung einzurasten bzw. mit dieser zu verriegeln und daher zu klemmen.

Beide Haken 3 und 3a können auch unbeweglich jedoch - gegebenenfalls mit ihrem Arm - elastisch sein und die Abdeckung 13 lediglich durch Aufschnappen halten.

Die Fig. 2 zeigt den oberen Arm 2 mit dem beweglichen Führungsteil 2b, der den oberen Haken 3 trägt, die Abdeckung 13 und den Wandbefestigungsteil 1 mit dem Federfortsatz 17, der in eine Nut 3e einer oberen Leiste 15 eingeführt ist. Diese Leiste 15 weist keine Ausnehmung 18a (Fig. 1) auf, sondern bildet eine Begrenzung für ein Ausblasgitter D, das zwischen der Leiste 15 und der Abdeckung 13 eingesetzt ist. Ein auf dem Arm 2 aufmontierter Klotz C (Feder/Blechteil usw.) hält das Gitter D in gewünschter Position. Dieser Teil kann auch mit dem oberen Arm 2 einstückig ausgebildet sein bzw. durch Schnapp- oder Schiebeverbindungen einsetzbar sein. Die obere Leiste 15 kann auch niedriger ausgebildet sein, so dass das Gitter bis zur Wand reicht, was jedoch wegen der Staubverfärbungen an der Wand nicht bevorzugt ist. Die obere Leiste 15 kann an der Oberseite eine Nut 3e (Fig. 4) ausgebildet haben, für das Einsetzen eines weiteren Wandbefestigungsteiles 1, dessen unterer Federfortsatz 17a in diese Nut 3e eingreift. Es wären somit zwei erfindungsgemässe Heizleisten übereinander angeordnet. Dies lässt sich nach oben hin beliebig fortsetzen, so dass durch die erfindungsgemässe Fussleistenheizung auch flächige Wandheizungen geschaffen werden können.

Die Fig. 3 zeigt einen oberen Arm 2 und einen oberen Haken 3 am Führungsteil 2b, der höhenverstellbar ausgebildet ist. Eine untere Feder 25b in einer Bohrung oder in einer durchlaufenden unteren Nut 24b drückt den oberen Haken 3 nach oben, so dass der obere Haken 3 vor der Montage der Abdeckung 13 nicht herunterfällt und eine sichere und schnelle Montage möglich ist. Nach dem Eingreifen des oberen Haken 3 bzw. des Halteschuhs 28 mit dem oberen Haken 3 in die Nut 3d wird eine Schraube 5a angezogen, die gegen eine zweite Feder 24a drückt, welche die Kraft der Feder 25b kompensiert und den Haken 3 in der Nut 3d nach unten drückt. In der (unteren) Nut 24b verbleibt noch genügend Spiel, um geringfügige Schrumpfungen oder Dehnungen der Abdeckung 13 zu erlauben, wobei natürlich die Federn 24a und 25b auch unterschiedlich stark dimensioniert sein können.

Der vergrösserte Fortsatz 3b der 3-Punkt-Auflage bietet eine vertikale Auflagefläche für den oberen Teil der Abdeckung 13 bzw. des Schuhs 28. Am oberen Arm 2 ist ein Steg 17b durchlaufend ausgebildet. Dieser Steg 17b findet eine Führung in der Nut 3f bzw. zwischen äusserem Führungsteil 25 und innerem Führungsteil 26. Es ist aber auch umgekehrt möglich. Punktförmige Stege, Stifte usw. können ebenso unterstützen.

Der Halteschuh 28 und die Hakenaufnahmefläche 28a sind verstärkt eingezeichnet (Detailzeichnung Fig. 5a bzw. Erklärung bei Fig. 1 und Fig. 7). Der sichtbare Teil 25c wird durch die Rundung verkleinert. Die Schraube 5a kann auch nach Montage der oberen Abdeckung 16 oder einer Verblendung mittels eines Schraubenziehers betätigt werden, wodurch auch ein Einbau in Wand-, Schrank-, Badewannenverkleidungen usw. möglich ist.

Der bewegliche obere Haken 3 mit den beiden Federn 24a und 25b kann auch geteilt sein (nicht dargestellt), so dass jede Feder in einem Teil gehalten ist und vorzugsweise der Teil mit dem oberen Haken 3 beweglich ist und der untere Teil unten oder seitlich eine Nut oder einen Steg ausgebildet hat, der in einem gegengleichen Steg oder in einer gegengleichen Nut des Armes 2 oder einer Trägerplatte für die Abdeckung 13 geführt ist.

Die Fig. 4 zeigt eine untere Leiste 14 und eine obere Leiste 15 in vormontierten Zustand. Dahinter befindet sich ein vorzugsweise vorbefestigter Rückenteil A mit einem unteren Stützfuss B. Eine Tasche 18 am Einschiebeblech 20a kann zwischen der oberen Leiste 15 und dem Rückenteil A eingeschoben werden. In den Nuten 3e sind stufenförmige Befestigungsteile 29,29a eingeschoben und mittels Schrauben an der Wand befestigt. Ein Wandbefestigungsteil 1 mit den Armen 2 und 2a ist ebenfalls in den Nuten 3e mit seinen Federfortsätzen 17 und 17a eingesetzt. Diese erlauben ein Verschieben bei der Montage, und nach Überprüfen der Position des Wandbefestigungsteils 1 wird dieser durch Schrauben an der Wand befestigt. In die schienenförmige Ausbildung 4 bzw. 6a,6b wird waagrecht seitlich eine Haltekonstruktion 6 bis 9 mit ihrem Fuss 6 eingesetzt; auch eine umgekehrte Ausbildung ist möglich. Der Fuss 6 kann auch verlängert (6c) sein, d. h. es kann die Wärmetauscherbefestigung bei Bedarf auch ausserhalb des Bereiches des Wandbefestigungsteiles 1 bewerkstelligt werden. Der Fuss 6 bzw. 6c kann auch von einem Wandbefestigungsteil 1 zu einem benachbarten Wandbefestigungsteil führen und zusätzliche Befestigungsmöglichkeiten oder Löcher aufweisen.

In die Ausnehmung 18a der oberen Leiste 15 wird das Einschiebeblech 20a mit der Tasche 18 eingeschoben, anschliessend wird das L-förmige Einschiebeblech 21 eingeschoben, das fortlaufend oder punktförmig mit der oberen Abdeckung 16 (Fig. 1) verbunden ist. Der Fuss 6 bzw. der verlängerte Fuss wird in einer oberen und einen unteren Nut 6a geführt. Zwischen oberer und unterer Leiste 14 und 15 ist Platz für eine Wärmeisolation 30, die bei Bedarf zur Wärmeverlustverminderung angebracht wird.

Mindestens ein Halteteil 7 kann auf einem Fuss 6 oder verlängertem Fuss 6c angebracht sein, innerhalb der räumlichen Erstreckung von Wandbefestigungsteil 1 oder aber auch ausserhalb; es können auf beiden Seiten des Fusses 6 oder 6c verschiedene und austauschbare, zusammensetzbare Halteteile für verschiedene Heizungszubehörteile oder Wärmetauscher angebracht werden, z.B. für elektrische Heizungen, auch untereinander verstellbar.

Die Haltekonstruktion 6 bis 9 entspricht derjenigen in Fig. 1, ist jedoch zweifach ausgebildet. Eine einfache Ausbildung ist möglich.

Die Nuten 6a bzw. Fortsätze 4 können auch am oberen Arm 2 (Fig. 8) und/oder am unteren Arm 2a angebracht sein. Der Fuss 6 bzw. 6c kann auch als Halteteil oder Montageteil oder Fläche ausgebildet sein.

Die Fig. 5 zeigt eine Stossverbindung 13a zweier zusammenstossender Abdeckungen 13, die von einem relativ schmalen Wandbefestigungsteil mit Armen 2, 2a bzw. Haken 3 und 3a gehalten werden. Die Auflagefläche der Haken 3 und 3a bzw. der Auflagefläche 27 oben (oder 27a Fig. 7) und Auflagefläche 3c unten wird erfindungsgemäss vergrössert - vorzugsweise um das Doppelte - durch Beilage eines abgewinkelten vorzugsweise dünnen Halteschuhs 28 aus Federblech (beispielsweise 0,05 bis 0,5 mm Dicke, Fig. 5a), das grösser ist als die Arme 2,2a, und einer Hakenaufnahmefläche 28a. Dieser Wandbefestigungsteil 1 bzw. Arm 2, 2a kann daher relativ schmal ausgebildet sein. Es genügt auch eine Halterung mit Halteschuh 28 und Hakenaufnahmefläche 28a für zwei Abdeckungen 13. Würden die Arme 2, 2a breiter sein, würden sie die Konvektion behindern. Durch diese erfindungsgemässe Halterung ist es möglich, dass Abdeckungen 13 leicht schrumpfen oder sich dehnen, wie Stoss 13a mit Doppelpfeil zeigt.

Ein Steg 17b zeigt eine durchlaufende Steckverbindung, die auch ganz kurz nur im Bereich der Schraube 5a angebracht sein kann. Der Steg 17b findet eine Führung in einer Nut 3f des oberen Hakens 3.

Fig. 5a zeigt den Halteschuh 28 bzw. Hakenaufnahmefläche 28a mit einer Nut 28d und eine Erweiterung der Hakenaufnahmefläche 28a auf einem Oberteil 28b und eine optionale Auflagefläche 28c. Die Nut 28d ist so ausgebildet, dass sie auf einen Haken 3 oder 3a wie ein Schuh aufgeschoben wird und durch leichte Klemmung hält. Dadurch erspart man ein Montieren oder Ankleben dieses Teiles und es erleichtert die Montage erheblich. Die Nut 28d kann auch nur im Bereich des Hakens 3 vorgesehen sein. Die Klemmung kann auch durch Markierungen oder punktförmige oder durchlaufende Auswölbungen an den Oberteil 28b oder der Hakenaufnahmefläche 28a im Bereich des Hakens 3 erfolgen (28e bzw. 28e' in Fig. 7).

Fig. 6 zeigt einen Halteteil 7 mit Fuss 6 gemäss Fig. 1 von vorne. Es werden zwei dünn ausgebildete Blechhalteteile gezeigt. Die Lamellen und das Rohr 11 sind angedeutet.

Diese Fig. zeigt den Halteteil 7 zwischen den Lamellen des Wärmetauschers 12b. Es müssen also keine Lamellen entfernt werden. Es ist jedoch möglich, eine weitere Auflagefläche oder Halterung für den Wärmetauscher oder für Zubehör anzubringen, je nach Konstruktion des Wärmetauschers oder Zubehörs. Der Fuss 6 bzw. 6c ist hier natürlich breiter als die Halteteile 7 ausgebildet, was ein beliebiges Verschieben bzw. Befestigen von Teilen erlaubt, auch ausserhalb des Wandbefestigungsteiles 1 aus Fig. 1.

Fig. 6a zeigt, dass die Halteteile 7 bzw. der obere Haken 9 auch gegeneinander versetzt, schräg oder kombinierbar oder spiralförmig gleich mit einem Spiralwärmetauscher 12a ausgebildet sein können, was bei runden Spiralwärmetauschern 12a ein Verschieben durch Drehen des Rohres 11 erlaubt. 10a bezeichnet eine Beilage (Klemmteil) zwischen dem oberen Haken 9 und Lamelle zur Klemmbefestigung des Wärmetauschers.

Die Fig. 7 zeigt einen oberen Arm 2 eines Wandbefestigungsteiles. Hier wird der Haken 3 am Führungsteil 2b zwischen Stegen 17b und 17c geführt. Der vordere Teil des Steges 17b bildet eine Auflagefläche 27 für den Halteschuh 28, der auch bei dieser Variante aufgeschoben werden kann. Der Halteschuh 28 findet somit bei verschiedensten Hakenkonstruktionen Anwendung. Er kann aus Federblech, Metall, Kunststoff usw. ausgebildet sein. Punktförmige oder durchlaufende Auswölbungen 28e in der Nut 28d bewirken zusätzlich zur Klemmung eine Verrastung am Haken 3, der zu diesem Zweck eine punktförmige oder durchlaufende Nut oder Auswölbung 28f aufweist.

Die Fig. 8 zeigt die Variante eines Wandbefestigungsteiles 1 mit einem oberen Arm 2, wobei der Halteteil 7 an den am Arm 2 angeordneten Fortsätzen 4 geführt ist. Ausser dieser Variante ist auch der untere Arm 2a sowie das freie Ende des oberen Armes 2 unterschiedlich gestaltet. Die Haken 3g sind mit den Armen 2 bzw. 2a einstückig ausgebildet und dienen dem Einhängen eines flächigen Halteschuhs 28g, der wiederum mit einer Abdeckung 13b oder dergleichen verbunden ist und an den Haken 3g gewisse Dehnungsfreiheiten besitzt. Noppen 112 beabstanden den Wandbefestigungsteil 1 von der Wand (siehe auch Fig. 13, 15).

Die Fig. 9 zeigt den oberen Arm 2 eines Wandbefestigungsteiles und den beweglichen Haken 3 (wie in Fig.3) im Detail. Der Haken 3 ist hier vorzugsweise doppelt so breit wie der Arm 2 und allseitig gleitfähig abgerundet, um so die Gleitfunktion des Halteschuhs 28, auf den hier verzichtet werden kann, übernehmen zu können.

Fig. 10 zeigt einen über eine Schwalbenschwanzführung 105 vom Führungsteil 2b getrennten Aufsatzteil 111a, der den oberen Haken 3, die 3-Punkt-Auflage 3b und die Auflagefläche 27 trägt. Fortsatz oder Nut 105,105a sind entweder an der Auflagefläche oben 27 oder am Arm 2 untergebracht. Bei dieser Variante müssen der obere Haken 3 und die Teile 3b, 27, 27c wieder breiter sein, vgl. Fig. 9. Die gleitende Funktion des Halteschuhs 28 wird hier von der Schwalbenschwanzführung 105, 105a übernommen. Anstelle deren Befestigung direkt am Arm 2 kann sie auch am Führungsteil 2b (siehe auch Fig. 7) gehalten sein.

Fig. 11 zeigt einen unteren Arm 2a mit einem aufgesetzten Aufsatzteil 111b mit verlängerter Auflagefläche 3c (mindestens doppelt so hoch wie der Querschnitt des unteren Armes 2a). Dieser Aufsatzteil 111b hat mindestens einen Fortsatz 103 und ist in mindestens einer Nut des Armes 2a eingesetzt, wobei die Nut (oder der Fortsatz 104) im Arm 2a und/oder im Aufsatzteil 111b untergebracht sein kann. Der Fortsatz 3b hat eine direkte Auflagefläche zum Arm 2a.

Fig. 12 zeigt eine Ausführung, in der der Aufsatzteil 111c mittels einer Schwalbenschwanzführung 105 in den unteren Arm 2a direkt seitlich eingesetzt wird, wobei der Schwalbenschwanz oder die Nut im Aufsatzteil 111c oder im unteren Arm 2a angebracht sein können.

Fig.13 zeigt eine Variante der Ausführungsformen nach Fig. 1, 4 und 8.

Die Figuren 14 bis 17 zeigen Details möglicher Varianten von erfindungsgemässen Fussleistenheizungen mit Auflageteilen 106, bei denen der Wärmetauscher 12, 12a am Wandbefestigungsteil 1 über das Auflageteil 106 abgestützt ist. Dieses dient der Geräuschminderung bei allfälligen Dehnungen bzw. Längsverschiebungen des Wärmetauschers relativ zum Wandbefestigungsteil 1. Dabei kann das Auflageteil 106 über Stege 110 oder dgl. am Wandbefestigungsteil 1 aufgeschnappt (Fig. 14,15) oder am Wärmetauscher aufgeklemmt sein (Fig. 16). Um die Wärmezirkulation möglichst wenig zu behindern, kann der Auflageteil 106 auch Ausnehmungen 107 aufweisen (Fig. 16,17). Rillen 108 bzw. Kufen 109 am Auflageteil 106 erleichtern Längsverschiebungen am unteren Arm 2a.

## Patentansprüche

1. Flächige Temperiervorrichtung mit zumindest einem Wandbefestigungsteil (1) mit einem oberen und einem unteren schmalen Arm (2,2a) und daran angeordneten oberen und unteren Haken (3,3a) für zumindest einen Wärmetauscher (12,12a) bzw. für eine Heiz- oder Kühleinrichtung, mit einer flächigen Abdeckung wobei die Haken (3,3a) für die Halterung der flächigen Abdeckung (13) bzw. einer Trägerplatte für diese, die in Gebrauchslage von dem Wärmetauscher (12, 12a) beabstandet ist, derart ausgebildet sind, dass sie gegenüber der Horizontalen abgewinkelt sind und in eine an der der Wand zugekehrten Seite der Abdeckung (13) angeordnete Nut (3d) ragen, und wobei zumindest der obere Haken (3) am oberen Arm (2) über eine Steckverbindung, insbesondere eine Nut- und Federverbindung (3f, 17b) geführt ist, **dadurch gekennzeichnet, dass**
a) die vertikale Erstreckung der Nut (3d) wenigstens das Doppelte derjenigen der Haken (3,3a) beträgt, sodass der obere Haken 3 ohne Verstellung in die Nut (3d) eingeschoben und anschliessend nach unten bewegt werden kann, um dadurch die Abdeckung (13) zu fixieren;
b) der obere Haken (3) am oberen Arm (2) - vorzugsweise nach oben und unten - gefedert (24a,25b) gehalten ist, wobei im Falle zweier Federn (24a,25b) diese vorzugsweise unterschiedlich stark dimensioniert sind, und
c) die Vorspannung der Feder(n) (24a,25b) bzw. die Relativposition des oberen Hakens (3) zum oberen Arm (2) durch eine Schraube (5a) verstellbar ist.

2. Flächige Temperiervorrichtung mit zumindest einem Wandbefestigungsteil (1) mit einem oberen und einem unteren schmalen Arm (2,2a) und daran angeordneten oberen und unteren Haken (3,3a), für zumindest einen Wärmetauscher (12,12a) bzw. für eine Heiz- oder Kühleinrichtung, wobei die Haken (3,3a,3g) für die Halterung einer flächigen Abdeckung (13), die in Gebrauchslage von dem Wärmetauscher (12,12a) beabstandet ist, ausgebildet sind, **dadurch gekennzeichnet, dass**
a) die Arme (2,2a) elastisch ausgebildet sind, oder
b) im oberen und unteren Bereich eines die flächige Abdeckung tragenden Halteschuhs (28g) hakenförmige Federn (3i) abragen, die mit gegengleichen Haken (3g) an den Armen (2,2a) verrastbar sind.

3. Temperiervorrichtung nach Anspruch 1 oder 2, dadurch gekennzeichnet, dass zwischen wenigstens einem Arm (2,2a) bzw. dessen Haken (3,3a, 3g) einerseits und der flächigen Abdeckung (13) andererseits ein die der Wand zugekehrte Seite der Abdeckung (13) und die Innenseite der in ihr angeordneten Nut (3d) wenigstens teilweise bedeckender Halteschuh (28), gegebenenfalls einstückig mit dem Arm (2,2a), angeordnet ist.

4. Temperiervorrichtung nach Anspruch 3, dadurch gekennzeichnet, dass der Halteschuh 28 aus einer - vorzugsweise extrudierten - Profilschiene aus Kunststoff oder Metall besteht, die Breite des Hakens (3,3a) übersteigt und gegebenenfalls mit der Abdeckung (13) - insbesondere durch Klemmung oder Klebung - verbunden ist.

5. Temperiervorrichtung nach Anspruch 3 oder 4, dadurch gekennzeichnet, dass der Halteschuh (28) und der Haken (3,3a), Noppen, Nuten, Auswölbungen (28f) od.dgl. für das gegenseitige Verrasten aufweisen.

6. Temperiervorrichtung nach einem der vorhergehenden Ansprüche, dadurch gekennzeichnet, dass die Haken (3,3a) vertikal abragende Fortsätze (3b,3c,27) tragen, die an der der Wand zugekehrten Seite der Abdeckung (13) bzw. an dem sie bedeckenden Halteschuh (28) gleitfähig anliegen.

7. Temperiervorrichtung nach einem der vorhergehenden Ansprüche, dadurch gekennzeichnet, dass die Haken (3,3a) mit ihren Fortsätzen (3b, 3c,27) mit einem beweglichen Führungsteil (2b) - vorzugsweise einstückig - verbunden sind, der seinerseits über eine gleitfähige Nut- und Federverbindung (17b,17c,25,26) an dem Arm (2,2a) lagert.

8. Temperiervorrichtung nach Anspruch 6, dadurch gekennzeichnet, dass die Haken (3,3a) mit ihren Fortsätzen (3b, 3c,27) mittels einer Schwalbenschwanz- (105, 105a) oder Steckverbindung (103, 104) direkt mit dem Arm (2,2a) verbunden sind. (Fig. 10,11,12)

9. Temperiervorrichtung nach einem der vorhergehenden Ansprüche, dadurch gekennzeichnet, dass der Wandbefestigungsteil (1) an seinem wandseitigen Ende wenigstens nach unten, vorzugsweise aber auch nach oben, einen Federfortsatz (17a, 17) für den Eingriff in je eine Nut (3e) je einer Leiste (14, 15) trägt, von denen wenigstens die untere Leiste (14) - unsichtbar an der Wand befestigt - als Montageschablone für der Wandbefestigungsteil (1) dient, wobei der Zwischenraum zwischen einer oberen und einer unteren Leiste (15, 14) gegebenenfalls mit einer Wärmeisolation (30) versehbar ist.

10. Temperiervorrichtung nach einem der vorherigen Ansprüche, dadurch gekennzeichnet, dass der obere Arm (2) - gegebenenfalls einstückig mit ihm verbunden - als Befestigung und/oder Begrenzung bzw. Auflage für Luftgitter o. dgl. eine Leiste (15) und/oder einen Klotz (C) trägt.

11. Temperiervorrichtung nach einem der vorhergehenden Ansprüche, dadurch gekennzeichnet, dass der Wandbefestigungsteil (1) oder wenigstens ein Arm (2,2a) eine Halterung (4, 6a) für das Einschieben einer Haltekonstruktion (6-9) für den Wärmetauscher (12,12a) oder Heiz- oder Kühleinrichtungen und/oder Zubehör aufweist, wobei vorzugsweise die Haltekonstruktion (6-9) wenigstens einen schmalen Rohrauflageteil (8) aufweist, mit einer Ausbildung zum Halten von Heizeinrichtungen oder Zubehör, und der auch zwischen Lamellen des Wärmetauschers (12,12a) plazierbar ist.

12. Temperiervorrichtung nach einem der vorhergehenden Ansprüche, dadurch gekennzeichnet, dass der Wandbefestigungsteil (1) über den grössten Teil seiner Höhenerstreckung durch Stege, Noppen (112) od.dgl. von der Wand beabstandet ist, wobei vorzugweise zwischen Wand und Wandbefestigungsteil (1) ein flächiger Rückenteil (A) - gegebenenfalls mit einem unteren Stützfuss (B) - vorbefestigt ist.

13. Temperiervorrichtung nach einem der vorhergehenden Ansprüche, dadurch gekennzeichnet, dass der untere Arm (2a) einen - gegebenenfalls mit Stegen (110) versehenen - gleitenden Auflageteil (106) für Wärmetauscher (12,12a) oder Zubehör trägt bzw. für das Zusammenwirken mit einem kufenbestückten Wärmetauscher (12,12a) ausgebildet ist, wobei der Auflageteil (106) wenigstens einer der folgenden Bedingungen genügt: a) er ist auf den Wärmetauscher (12,12a) aufklemmbar ausgebildet; b) er weist Ausnehmungen (107) für die Wärmezirkulation auf; c) seine Aussenfläche ist mit Kufen (109) und Rillen (108) versehen.

## Claims

1. Flat heating device having at least one wall fastening part (1) comprising an upper and a lower narrow arm (2, 2a) and, arranged thereon, upper and lower hooks (3, 3a) for at least one heat exchanger (12, 12a) or for a heating or cooling means, comprising a flat cover, the hooks (3, 3a) being formed, for holding the flat cover (13) or a support plate for it which, in the position of use, is a distance away from the heat exchanger (12, 12a), in such a way that they are angled relative to the horizontal and project into a groove (3d) arranged on that side of the cover (13) which faces the wall, and at least the upper hook (3) on the upper arm (2) being guided by means of a plug connection, in particular a tongue-and-groove connection (3f, 17b), characterized in that
a) the vertical extension of the groove (3d) is at least twice that of the hooks (3, 3a), so that the upper hook 3 can be pushed into the groove (3d) without adjustment and can then be moved downwards in order thus to fix the cover (13);
b) the upper hook (3) on the upper arm (2) is held in a springy (24a, 25b) manner, preferably upwards and downwards, in the case of two springs (24a, 25b), the latter preferably being dimensioned to have different strengths, and
c) the initial tension of the spring(s) (24a, 25b) or the relative position of the upper hook (3) being adjustable with respect to the upper arm (2) by a screw (5a).

2. Flat heating device having at least one wall fastening part (1) comprising an upper and a lower narrow arm (2a, 2a) and, arranged thereon, upper and lower hooks (3, 3a) for at least one heat exchanger (12, 12a) or for a heating or cooling means, the hooks (3, 3a, 3g) being formed for holding a flat cover (13) which, in the position of use, is a distance away from the heat exchanger (12, 12a), characterized in that
a) the arms (2, 2a) are resilient, or
b) hook-shaped springs (3i) which can be locked together with diametrically opposite hooks (3g) on the arms (2, 2a) project in the upper and lower region of a retaining shoe (28g) carrying the flat cover.

3. Heating device according to Claim 1 or 2, characterized in that a retaining shoe (28) which at least partly covers that side of the cover (13) which faces the wall and the inside of the groove (3d) arranged in said cover, and which is optionally integral with the arm (2, 2a), is arranged between at least one arm (2, 2a) or its hook (3, 3a, 3g) on the one hand and the flat cover (13) on the other hand.

4. Heating device according to Claim 3, characterized in that the retaining shoe 28 consists of a - preferably extruded - profile rail of plastics or metal, exceeds the width of the hook (3, 3a) and optionally is connected to the cover (13) - in particular by clamping or adhesive bonding.

5. Heating device according to Claim 3 or 4, characterized in that the retaining shoe (28) and the hook (3, 3a) have knobs, grooves, bulges (28f) or the like for mutual locking.

6. Heating device according to any of the preceding Claims, characterized in that the hooks (3, 3a) carry vertically projecting extensions (3b, 3c, 27) which rest in a slidable manner against that side of the cover (13) which faces the wall or against the retaining shoe (28) covering said cover.

7. Heating device according to any of the preceding Claims, characterized in that the hooks (3, 3a) with their extensions (3b, 3c, 27) are connected to a movable guide part (2b), preferably in an integral manner, which guide part in turn is supported on the arm (2, 2a) by means of a slidable tongue-and-groove connection (17b, 17c, 25, 26).

8. Heating device according to Claim 6, characterized in that the hooks (3, 3a) with their extensions (3b, 3c, 27) are connected by means of a dovetail joint (105, 105a) or plug connection (103, 104) directly to the arm (2, 2a).

9. Heating device according to any of the preceding Claims, characterized in that the wall fastening part (1) carries, on its end nearest the wall, at least at the bottom, but preferably also at the top, a spring extension (17a, 17) for engaging one groove (3e) each of one strip (14, 15) each, of which at least the lower strip (14) - invisibly fastened to the wall - serves as a mounting template for the wall fastening part (1), the space between an upper and lower strip (15, 14) optionally being capable of being provided with a heat insulation (30).

10. Heating device according to any of the preceding Claims, characterized in that the upper arm (2) carries - optionally as an integral part of it - a strip (15) and/or a block (C) as a fastening and/or limitation or support for air grilles or the like.

11. Heating device according to any of the preceding Claims, characterized in that the wall fastening part (1) or at least one arm (2, 2a) has a retainer (4, 6a) for pushing in a retaining structure (6-9) for the heat exchanger (12, 12a) or heating or cooling means and/or accessories, preferably the retaining structure (6-9) having at least one narrow pipe support part (8) which is formed for holding heating means or accessories and which can also be placed between lamellae of the heat exchanger (12, 12a).

12. Heating device according to any of the preceding Claims, characterized in that, over the largest part of its height, the wall fastening part (1) is kept a distance away from the wall by webs, knobs (112) or the like, a flat back part (A) - optionally having a lower support foot (B) - preferably being prefastened between wall and wall fastening part (1).

13. Heating device according to any of the preceding Claims, characterized in that the lower arm (2a) carries a sliding support part (106) - optionally provided with webs (110) - for a heat exchanger (12, 12a) or accessories, or is formed for cooperating with a heat exchanger (12, 12a) equipped with runners, the support part (106) fulfilling at least one of the following conditions: a) it is formed so as to be capable of being clamped on the heat exchanger (12, 12a); b) it has recesses (107) for the heat circulation; c) its outer surface is provided with runners (109) and grooves (108).

## Revendications

1. Dispositif de chauffage tempéré plat et mince, comportant au moins une partie de fixation sur paroi ou mur (1) ayant un bras étroit supérieur et un bras étroit inférieur (2, 2a) et des crochets supérieur et inférieur (3, 3a) disposés sur eux, pour au moins un échangeur de chaleur (12, 12a), ou pour un dispositif de chauffage ou de refroidissement, équipé d'un recouvrement plat et mince, les crochets (3, 3a) destinés à la fixation du recouvrement plat et mince (13) ou d'une plate support de celui-ci, espacés de l'échangeur de chaleur (12, 12a) lorsqu'on est en position d'utilisation, étant réalisés de manière à être inclinés par rapport à l'horizontale et à pénétrer dans une rainure (3d) ménagée sur la face, tournée vers le mur ou la paroi, du recouvrement (13), et où au moins le crochet supérieur (3) est guidé sur le bras supérieur (2) par l'intermédiaire d'une liaison à enfichage, en particulier une liaison à rainure et languette (3f, 17b), caractérisé en ce que
a) la dimension verticale de la rainure (3d) est au moins du double de celle des crochets (3, 3a), de manière que le crochet supérieur (3) soit inséré dans la rainure (3d) sans avoir à procéder un réglage et puisse ensuite être déplacé vers le bas, afin de fixer de ce fait le recouvrement (13) ;
b) le crochet supérieur (3) est maintenu élastiquement (24a, 24b) - de préférence vers le haut et vers le bas - sur le bras supérieur (2), où, dans le cas de deux ressorts (25a, 25b), ceux-ci sont de préférence dotés d'une force différente, et
(c) la précontrainte du ou des ressorts (24a, 24b), respectivement la position relative du crochet supérieur (3) par rapport au bras supérieur (2) est réglable au moyen d'une vis (5a).

2. Dispositif de chauffage tempéré plat et mince, comportant au moins une partie de fixation sur mur ou paroi (1) ayant un bras étroit supérieur et un bras étroit inférieur (2, 2a), et avec des crochets supérieur et inférieur (3, 3a) disposés sur eux, pour au moins un échangeur de chaleur (12, 12a), ou pour un dispositif de chauffage ou de refroidissement, les crochets (3, 3a, 3g) étant réalisés pour la fixation du recouvrement plat et mince (13), qui est espacé de l'échangeur de chaleur (12, 12a) lorsqu'on est en position d'utilisation, caractérisé en ce que
a) les bras (2, 2a) sont de réalisation élastique, ou
b) des languettes élastiques (3i) en forme de crochets, susceptibles d'être encliquetées sur les bras (2, 2a), à l'aide de crochets (3g) conjugués, font saillie dans la zone supérieure et inférieure d'une semelle de maintien (28g) portant le recouvrement plat et mince.

3. Dispositif de chauffage tempéré selon la revendication 1 ou 2, caractérisé en ce qu'entre au moins un bras (2, 2a) ou son crochet (3, 3a, 3g), d'une part, et le recouvrement plat et mince (13), d'autre part, est disposée une semelle de maintien (28), recouvrant au moins partiellement la face, tournée vers la paroi ou le mur, du recouvrement (13) et la face intérieure de la rainure (3d) ménagée en lui, semelle de maintien réalisée le cas échéant d'une seule pièce avec le bras (2, 2a).

4. Dispositif de chauffage tempéré selon la revendication 3, caractérisé en ce que la semelle de maintien (28) est constituée d'une glissière profilée - obtenue de préférence d'extrudage - en matière synthétique ou en métal, dont la largeur est supérieure à la largeur du crochet (3, 3a) et qui est, le cas échéant, reliée au recouvrement (13) - en particulier par serrage ou collage.

5. Dispositif de chauffage tempéré selon la revendication 3 ou 4, caractérisé en ce que la semelle de maintien (28) et le crochet (3, 3a) présente des tétons, des rainures, des bombements (28f) ou analogues, pour obtenir l'encliquetage mutuel.

6. Dispositif de chauffage tempéré selon l'une des revendications précédentes, caractérisé en ce que les crochets (3, 3a) portent des prolongements (3b, 3c, 27) faisant saillie verticalement, qui appuient, avec une possibilité de glissement, sur la face, tournée vers la paroi ou le mur, du recouvrement (13), respectivement sur la semelle de maintien (28) les recouvrant.

7. Dispositif de chauffage tempéré selon l'une des revendications précédentes, caractérisé en ce que les crochets (3, 3a) sont reliés - de préférence d'une seule pièce - par leurs prolongements (3b, 3c, 27), à une partie de guidage (2b) mobile, qui, de son côté, se monte sur le bras (2, 2a) par l'intermédiaire d'une liaison à rainures et languettes (17b, 17c, 25, 26), susceptible de permettre un glissement.

8. Dispositif de chauffage tempéré selon la revendication 6, caractérisé en ce que les crochets (3, 3a) sont reliés directement au bras (2, 2a), par leurs prolongements (3b, 3c, 27), au moyen d'une liaison à queue d'aronde (105, 105a) ou d'une liaison à enfichage (103, 104). (Figures 10, 11, 12)

9. Dispositif de chauffage tempéré selon l'une des revendications précédentes, caractérisé en ce que la partie de fixation au mur ou à la paroi (1) porte, sur son extrémité située côté paroi, au moins vers le bas, mais également de préférence vers le haut, un prolongement formant languette (17a, 17), pour l'engagement respectif dans une rainure (3e) d'une bande (14, 15) respective, dont au moins la bande inférieure (14) - fixée de façon invisible sur le mur ou la paroi - sert de gabarit de montage pour la partie de fixation au mur ou à la paroi (1), l'espace intermédiaire, entre une bande supérieure et une bande inférieure (15, 14), étant, le cas échéant, susceptible d'être doté d'une isolation thermique (30).

10. Dispositif de chauffage tempéré selon l'une des revendications précédentes, caractérisé en ce que le bras supérieur (2) porte - le cas échéant relié à lui d'une seule pièce - une bande (15) et/ou un bloc (C), à titre de fixation et/ou de limitation et/ou de support à une grille d'air ou analogue.

11. Dispositif de chauffage tempéré selon l'une des revendications précédentes, caractérisé en ce que la partie de fixation au mur (1) ou au moins un bras (2, 2a) présente une fixation (4, 6a) pour l'insertion d'une construction de maintien (6-9) pour l'échangeur de chaleur (12, 12a) ou des dispositifs de chauffage ou de refroidissement et/ou un accessoire, où de préférence la construction de maintien (6-9) présente au moins une partie de pose de tubage (9) étroite, ayant une configuration permettant de maintenir des dispositifs de chauffage ou un accessoire, et qui est susceptible également d'être placée entre des lamelles de l'échangeur de chaleur (12, 12a).

12. Dispositif de chauffage tempéré selon l'une des revendications précédentes, caractérisé en ce que la partie de fixation au mur (1) est espacée de la paroi ou du mur, sur la plus grande partie de son étendue en hauteur, par des nervures, des tétons (112) ou analogues, où de préférence une partie dorsale (A) plate et mince - le cas échéant avec un pied d'appui inférieur (B) - est préfixée entre le mur ou la paroi et la partie de fixation au mur (1).

13. Dispositif de chauffage tempéré selon l'une des revendications précédentes, caractérisé en ce que le bras inférieur (2a) porte une partie de pose (106) à coulissement - dotée le cas échéant de nervures (110) - pour des échangeurs de chaleur (12, 12a) ou un accessoire, respectivement est réalisé pour la coopération avec un échangeur de chaleur (12, 12a) doté de patins, la partie de pose (106) satisfaisant à au moins l'une des conditions suivantes : a) elle est réalisée de façon à pouvoir être montée serrée sur l'échangeur de chaleur (12a) ; b) elle présente des évidements (107) pour la circulation de la chaleur ; c) sa face extérieure est dotée de patins (109) et de cannelures (108).
